# EUROPÄISCHE PATENTSCHRIFT

(11) **EP 1 362 546 B1**
(45) Veröffentlichungstag und Bekanntmachung des Hinweises auf die Patenterteilung: **25.10.2006**
(21) Anmeldenummer: 03006111.3
(22) Anmeldetag: 18.03.2003
(51) Int. Cl.: A47L 15/00

(54) **Verfahren zum Betreiben einer Geschirrspülmaschine und entsprechende Geschirrspülmaschine**
Method of operating a dishwasher and dishwasher therefor
Procédé de fonctionnement d'un lave-vaisselle et lave-vaisselle correspondant

(30) Priorität: 16.05.2002 DE 10222216
(43) Veröffentlichungstag der Anmeldung: 19.11.2003
(73) Patentinhaber: Electrolux Home Products Corporation N.V., 1930 Zaventem (BE)
(72) Erfinder: Steiner, Winfried, 90491 Nürnberg (DE); Kohles, Karlheinz, 90461 Nürnberg (DE); Stahlmann, Rolf, 91639 Wolframs-Eschenbach (DE); Füglein, Stefan, 90461 Nürnberg (DE); Forst, Klaus Martin, 90427 Nürnberg (DE)
(74) Vertreter: Baumgartl, Gerhard Willi

(56) Entgegenhaltungen:
- EP-A- 0 455 151
- EP-A- 0 852 929
- DE-A- 2 646 383
- DE-A- 19 651 297

## Beschreibung

Die Erfindung betrifft ein Verfahren zum Betreiben einer Geschirrspülmaschine gemäß dem Oberbegriff des Anspruches 1 und eine Geschirrspülmaschine, die nach dem erfindungsgemäßen Verfahren betrieben wird.

In einer Geschirrspülmaschine sind Spülgutteile von anhaftenden Schmutzteilen reinigbar. Nach dem Einstellen von verschmutztem Spülgut in die Geschirrspülmaschine in dafür vorgesehene Aufnahmen, wie z. B. Geschirrkörbe und Besteckkörbe, wird ein Verfahren zum Betreiben einer Geschirrspülmaschine durch den Benutzer gestartet. Sind für den Betrieb der Geschirrspülmaschine mehrere Programmabläufe vorgesehen, so kann der Benutzer im Allgemeinen durch Auswahlmittel, wie aus DE 19 651 297 A ersichtlich ist, welche z. B. in einer Bedienblende an der Geschirrspülmaschine angeordnet sind, ein bestimmtes Verfahren auswählen. So sind z. B. Verfahren unter den Namen Intensivprogramm, Kurzprogramm, Normalprogramm und ähnlichen Begriffsbildungen bekannt. Bekannterweise umfasst ein Verfahren zumindest mehrere flüssigkeitsführende Verfahrensabschnitte, auch Programmabschnitte genannt, wie z. B. Vorspülen, Reinigen, Zwischenspülen, Klarspülen, die nacheinander geschaltet sind, und der Reinigung des in der Geschirrspülmaschine eingestellten verschmutzten Spülgutes dienen. Im Verfahrensabschnitt Vorspülen finden hauptsächlich ein Einweichen fest an-haftender Schmutzpartikel am Spülgut und eine mechanische Reinigung leicht lösbarer Verunreinigungen vom Spülgut statt. In diesem Verfahrensabschnitt werden in der Regel keine chemischen Waschsubstanzen zur Verbesserung des Vorspülergebnisses zugesetzt. Im Verfahrensabschnitt Reinigen werden bekannterweise chemische Waschsubstanzen zugesetzt, wobei in diesem Verfahrensabschnitt hauptsächlich die Reinigung des Spülgutes von seinen anhaftenden Schmutzpartikeln erfolgt. Im Verfahrensabschnitt Zwischenspülen erfolgt ein Entfernen von Rückständen von Schmutzpartikeln und Spülflüssigkeitsresten mit Rückständen chemischer Waschsubstanzen aus dem Verfahrensabschnitt Reinigen. In einem Verfahrensabschnitt Klarspülen sollen zum einen Rückstände von Waschsubstanzen, die während des Programmabschnittes Reinigen am Spülgut haften geblieben sind, abgespült werden. Zum anderen wird im Verfahrensabschnitt Klarspülen bekannterweise eine als Klarspüler bekannte chemische Substanz zugesetzt, welche die Oberflächenspannung des Wassers verringert und somit ein besseres Abtropfen der anhaftenden Spülflüssigkeit am Spülgut ermöglicht. Im Verfahrensabschnitt Trocknen wird das am Spülgut anhaftende Wasser und die Restfeuchte aus den spülflüssigkeitsführenden Verfahrensabschnitten entfernt.

In der EP 0 852 929 A2 ist ein Verfahren zum Betreiben einer Geschirrspülmaschine bekannt, gemäß dem die Geschirrspülmaschine am Programmbeginn lediglich in Gang gesetzt wird und für den Fortgang des Spülvorgangs einzustellende Parameter abhängig von wenigstens einem für den Fortgang des Spülvorgangs notwendigen und durch ihn beeinflussten, erfassten Parameter eingestellt werden.

Aus der DE 109 51 297 A1 ist ein Verfahren zum Betreiben einer Geschirrspülmaschine bekannt, bei dem lediglich wenigstens ein durch Maximal- und Minimalwerte vorbestimmter Bereich wenigstens eines für den Spülvorgang notwendigen und durch ihn beeinflussten Parameters vorwählbar ist. Der für den Fortgang des Spülvorgangs einzustellende wenigstens eine Parameter wird abhängig von wenigstens einem jeweils erfassten Parameter in den vorgewählten Bereichsgrenzen eingestellt.

Aus EP 0 553 803 B1 ist ein Programmablauf zum Reinigen von frisch verschmutztem Spülgut in einer Geschirrspülmaschine bekannt, bei dem anfangs zwei Vorspülgänge mit kalter Spülflüssigkeit unmittelbar von zwei Spülgängen mit heißer Spülflüssigkeit gefolgt werden. Dieser Programmablauf ist gegenüber den voranstehend geschilderten Programmabläufen, bei denen zwischen Programmabschnitten mit heißer, d. h. durch vorgesehene Heizmittel aufgeheizter Spülflüssigkeit, solche mit kalter, d. h. zuleitungstemperaturabhängiger, Spülflüssigkeit geschaltet sind, aus rein energetischen Gesichtspunkten im Vorteil. Denn zwischen den einzelnen Programmabschnitten (Vorspülen, Vorspülen, Reinigen, Klarspülen), bei denen am Programmabschnittsende immer ein vollständiger Spülflüssigkeitswechsel stattfindet, ist die Abfolge der Programmabschnitte energetisch besonders günstig bezüglich der Programmabschnitte, die heiße Spülflüssigkeit führen, gestaltet. Jedoch ist nachteilig an dieser Programmablaufgestaltung, dass bei diesem Spülprogramm die Geschirrspülmaschine insgesamt vier Mal vollständig befüllt und entleert wird, was zu einem hohen Wasserverbrauch führt.

Ausgehend von diesem Stand der Technik ist es Aufgabe der Erfindung, ein Verfahren zum Betreiben einer Geschirrspülmaschine und eine Geschirrspülmaschine, die nach dem erfindungsgemäßen Verfahren arbeitet, vorzuschlagen, bei dem der vorstehend genannte Nachteil vermieden wird, d. h. der Verbrauch an Spülflüssigkeit gesenkt wird, und bei dem bei bestmöglicher energetischer Verfahrensführung auch ein gutes Reinigungsergebnis für unterschiedlich starke Verschmutzungsgrade des Spülgutes gewährleistet ist.

Die vorstehend genannte Aufgabe wird durch ein Verfahren zum Betreiben einer Geschirrspülmaschine gemäß der jeweiligen Merkmalskombination der Ansprüche 1-3 sowie durch eine Geschirrspülmaschine gemäß Anspruch 15 gelöst.

Vorteilhafte Ausgestaltungen der Erfindung sind in den Unteransprüchen beschrieben.

Gemäß der vorliegenden Erfindung ist bei einem Verfahren zum Betreiben einer Geschirrspülmaschine mit mehreren flüssigkeitsführenden Verfahrensabschnitten, mindestens jedoch einem Verfahrensabschnitt Vorspülen, in diesem Verfahrensabschnitt Vorspülen zumindest ein Verdünnungsschritt vorgesehen. Bei diesem Verdünnungsschritt wird die zunächst zum Vorspülen benutzte Spülflüssigkeit, welche unterschiedlich stark verschmutzt sein kann, durch Zuführung frischer, d. h. nicht verschmutzter, Spülflüssigkeit aus Vorratsgefäßen des Geschirrspülers und/oder der Wasserzuleitung zumindest teilweise mit dieser vermischt. Hierdurch erfolgt eine Verdünnung der im Spülbehälter der Geschirrspülmaschine vorhandenen Spülflüssigkeit bezüglich ihres Verschmutzungsgrades. Diese wird nun im weiteren Verlauf des Verfahrensabschnittes Vorspülen in der Spülmaschine umgewälzt, wobei die verdünnte Spülflüssigkeit einen geringeren Verschmutzungsgrad und dadurch ein besseres Reinigungsvermögen aufweist.

Um hierbei den Bedarf an frischer Spülflüssigkeit soweit als möglich zu begrenzen, d. h. besonders viel Wasser einzusparen, ist in einer besonders bevorzugten Ausführungsform vorgesehen, vor dem und/oder während des Zuführens eines frischen Spülflüssigkeitsvolumens einen Teil der bereits verschmutzten Spülflüssigkeit abzupumpen.

Das grundsätzlich zunächst zu Beginn des Programmabschnittes Vorspülen für die Umwälzung bereitgestellte Spülflüssigkeitsvolumen beläuft sich bekannter Weise auf ca. 4 1 für eine Geschirrspülmaschine mit Platz für 12 Normgedecke. Laborversuche haben gezeigt, dass das Reinigungsergebnis des Spülgutes durchschnittlich für alle Verschmutzungsgrade akzeptabel ist, wenn das Volumen der teilweise abgepumpten verschmutzten Spülflüssigkeit vorteilhafterweise durch ein gleich großes Volumen an frischer, d. h. nicht verschmutzter, Spülflüssigkeit wieder aufgefüllt wird.

Es kann darüber hinaus vorgesehen sein, dass ohne eine dem Verdünnungsschritt vorangehende Bestimmung des Verschmutzungsgrades der Spülflüssigkeit das Spülflüssigkeitsvolumen ca. hälftig abgepumpt und wieder aufgefüllt wird. So können Geschirrspüler, die nicht mit einer Möglichkeit zur Erfassung des Trübungsgrades, d. h. des Verschmutzungsgrades der Spülflüssigkeit ausgerüstet sind, auf einfache Weise Wasser sparend betrieben werden, wobei in Kauf genommen wird, dass mit zunehmendem Verschmutzungsgrad der Spülflüssigkeit das Reinigungsergebnis des Spülgutes gegenüber demjenigen, das mit weniger verschmutzter Spülflüssigkeit beaufschlagt wird, etwas schlechter ist. Alternativ ist auch bei vorgesehener Bestimmung des Trübungsgrades der Spülflüssigkeit ein grundsätzlich hälftiges Abpumpen und Wiederauffüllen an Spülflüssigkeit möglich.

In einer weiteren besonders bevorzugten Ausführungsform wird die Dauer des Programmabschnittes Vorspülen variabel eingestellt. Dies kann beispielsweise durch die erfirdungsgemäße benutzerbedingte Auswahl des Spülprogrammes in Abhängigkeit des Verschmutzungsgrades des eingestellten Geschirrs, aber auch programmgesteuert in Abhängigkeit verschiedener Messparameter, die während des Programmablaufes aufgenommen werden bzw. in Tabellen in einem Mikroprozessor einer Steuereinrichtung hinterlegt sind, erfolgen. Bei einem Wasserzulauf bzgl. eines festgelegten Überwachungsniveaus des Flüssigkeitsstandes im Geschirrspüler, welches z. B. auf eine Pumpendrehzahl von 1.900 U/min einer Umwälzpumpe festgelegt ist, haben Laborversuche gezeigt, dass es hinsichtlich guter Reinigungsergebnisse sinnvoll ist, dass ein Verfahrensabschnitt Vorspülen mit einem Verdünnungsschritt zumindest länger als 10 Minuten andauert. Zum Vergleich dauert ein herkömmliches Vorspülen durchschnittlich 3 bis 10 Minuten.

In einer weiteren Ausführungsform kann der Verfahrensabschnitt Vorspülen durch einen Verdünnungsschritt oder durch vollständiges Abpumpen der benutzten Spülflüssigkeit beendet werden. Ersteres bedeutet, dass ein Teilvolumen der Spülflüssigkeit im folgenden Programmabschnitt Reinigen teilweise wieder verwendet wird, was hinsichtlich eines geringstmöglichen Wasserverbrauches günstig ist. Im anderen Fall erfolgt ein vollständiges Abpumpen der benutzten Spülflüssigkeit am Ende des Vorspülens, was insbesondere bei einem hohen Verschmutzungsgrad, z. B. durch eine große Menge an Schmutzpartikeln, hinsichtlich eines besonders guten Reinigungsergebnisses sinnvoll ist. In einer Ausführungsform, welche sich insbesondere für hartnäckigste Verschmutzungen, z. B. infolge lang andauernden Antrocknens der Schmutzpartikel am Spülgut vor der Inbetriebnahme des Geschirrspülers eignet, kann somit ein Durchführen mehrerer Verdünnungsschritte während des Verfahrensabschnittes Vorspülen vorgesehen sein. Hierdurch erhöht sich zum einen die Einweichdauer der Schmutzpartikel am Spülgut, zum anderen wird auch die mechanische Reinigungswirkung verlängert.

Es ist von besonderem Vorteil für die Verbesserung des Reinigungsergebnisses und die Reduzierung des dabei benutzten Spülflüssigkeitsvolumens zum Vorspülen, wenn die Anzahl und/oder das Einsetzen und/oder die Dauer einzelner Verdünnungsschritte und die Bestimmung des dabei ausgetauschten Spülflüssigkeitsvolumens während des Vorspülens in Abhängigkeit ermittelter Messergebnisse einer oder mehrerer Trübungsmessungen der Spülflüssigkeit während dieses Verfahrensabschnittes erfolgen. So kann z. B. bei einem besonders hohen Verschmutzungsgrad der Verdünnungsschritt während des Vorspülens mehrfach wiederholt werden und dieser mit einem vollständigen Abpumpen am Ende des Verfahrensabschnittes Vorspülen kombiniert werden, während bei einem geringen Verschmutzungsgrad ein Verdünnungsschritt, vorzugsweise am Ende des Verfahrensabschnittes Vorspülen, ausreicht, um ein besonders gutes Reinigungsergebnis zu erzielen.

Es ist bekannt, dass auf den Verfahrensabschnitt Vorspülen weitere flüssigkeitsführende Verfahrensabschnitte wie Reinigen und Klarspülen unter Zusetzen der für sie charakteristischen chemischen Substanzen folgen, wobei es in Abhängigkeit des Verschmutzungsgrades des Siebes für das Gesamtreinigungsergebnis zweckmäßig sein kann, zwischen die Verfahrensabschnitte Reinigen und Klarspülen einen Verfahrensabschnitt zur Siebreinigung zu schalten, der im Folgenden "Siebreinigen" genannt wird. Hierzu erfolgt am Ende des Verfahrensabschnittes Reinigen entweder eine teilweise oder vollständige Entleerung der dabei benutzten Spülflüssigkeit, diese wird im Sumpf entweder zumindest teilweise belassen und/oder mit frischer Spülflüssigkeit wird wieder aufgefüllt. Das Volumen ist dabei so bemessen, dass eine im Sumpf vorhandene und diesen bedeckende einteilige oder mehrteilige Siebanordnung, insbesondere das abdeckende Sieb nicht vollständig von Spülflüssigkeit bedeckt wird. In einer vorgegebenen Zeit, die auch variabel durch die Steuereinrichtung einstellbar sein kann, verweilt die Spülflüssigkeit dort und wird abschließend vollständig oder teilweise abgepumpt. Um eine effektive Reinigung der Siebe zu erzielen, wird während dieses Verfahrensabschnittes die Spülflüssigkeit nicht umgewälzt, so dass vor dem Abpumpen die Spülflüssigkeit im Wesentlichen grob im Sieb hängen gebliebene Schmutzpartikel aufgeschwemmt hat und nun während des Abpumpens mitreißt, dabei diese zerkleinert und dem Feinsieb zur Ausfilterung aus der Spülflüssigkeit zuleitet. Um während dieses Verfahrensabschnittes Energie soweit als möglich einzusparen, wird die zugeführte Spülflüssigkeit lediglich passiv aufgeheizt, d. h. es wird keine Energie der Spülflüssigkeit, z. B. durch Zuschalten vorgesehener Heizmittel zugeführt, so dass eine Temperaturerhöhung der Spülflüssigkeit während dieses Verfahrensabschnittes nur infolge der Aufnahme von gespeicherter Energie im gesamten Geschirrspüler erfolgt. Derart temperierte Spülflüssigkeit wird im Folgenden als lauwarm bezeichnet.

Um insbesondere dabei eine vollständige Entnahme der im Geschirrspüler gespeicherten Energie zu vermeiden, wird der Verfahrensabschnitt Siebreinigen wesentlich kürzer andauern als der vorangehende Verfahrensabschnitt Reinigen oder der darauf folgende Verfahrensabschnitt Klarspülen, denn energetisch ist es besonders günstig, Reste an gespeicherter Energie für das Aufheizen der Spülflüssigkeit im folgenden Verfahrensabschnitt Klarspülen zu verwenden. Durch das Zwischenschalten eines Verfahrensabschnittes Siebreinigen kann aber Wasser sparend ggf. ein vielfaches Wiederholen eines Verdünnungsschrittes während eines Verfahrensabschnittes Vorspülen vermieden werden.

Es ist ferner von besonderem Vorteil, wenn während des Verfahrensabschnittes Siebreinigen zum einen das Volumen der zugeführten Spülflüssigkeit geringer ist als das jeweils maximal vorhandene Volumen der Spülflüssigkeit im Geschirrspüler während der Verfahrensabschnitte Reinigen bzw. Klarspülen, so dass hierdurch die Verweildauer der Spülflüssigkeit im Geschirrspüler und damit die Möglichkeit der Energieentnahme, als auch die Gesamtdauer dieses Verfahrensabschnittes minimiert ist, was hinsichtlich der Reduzierung des Energie- und Wasserverbrauches, wie weiter vorstehend schon erwähnt, sinnvoll ist.

Es ist ferner von besonderem Vorteil, wenn weiterhin oder alternativ zum Siebreinigen zwischen die Verfahrensabschnitte Reinigen und Klarspülen zumindest ein zusätzlicher flüssigkeitsführender Verfahrensabschnitt Zwischenspülen zum Zwecke vollständiger Entfernung der Rückstände chemischer Substanzen aus dem Verfahrensabschnitt Reinigen geschaltet wird, welcher zumindest einen Verdünnungsschritt, vorzugsweise am Ende des Verfahrensabschnittes Zwischenspülen, aufweist. Hierdurch wird bevorzugt für den folgenden Verfahrensabschnitt, z. B. Klarspülen oder Siebreinigung, ein Teilvolumen Spülflüssigkeit jeweils des unmittelbar vorhergehenden Verfahrensabschnittes verwendet, so dass der Wasserverbrauch weiter gering gehalten wird. Ferner kann das zugeführte Spülflüssigkeitsvolumen während des Verdünnungsschrittes wiederum passiv aufgeheizt werden, so dass der Energieverbrauch möglichst niedrig gehalten wird. Der Vorteil, dass alle anhaftenden Chemikalienreste und letzte Schmutzpartikel aus dem mittelbar oder unmittelbar vorher gehenden Verfahrensabschnitt Reinigen während des Zwischenspülens entfernt werden, wird mit einem zusätzlichen Wasserverbrauch und einem erhöhten Energiebedarf in dem auf das Zwischenspülen folgenden Verfahrensabschnitt, der heiße Spülflüssigkeit führt, z. B. im Klarspülen, erkauft. Denn die im Geschirrspüler gespeicherte Energie zur Aufheizung der zugeführten Spülflüssigkeit wird während des Zwischenspülens und/oder Siebreinigen diesem zwangsläufig entzogen und steht damit zum Aufheizen der Spülflüssigkeit während des Klarspülens nicht mehr bzw. nur noch teilweise zur Verfügung. Deshalb ist es günstig, diesen Verfahrensabschnitt Zwischenspülen nur bei besonderem Bedarf vorzusehen, z. B. wenn durch eine Messung der Spülflüssigkeit durch entsprechende Sensoren dies für erforderlich gehalten wird.

Es ist insbesondere von besonderem Vorteil, die Anzahl und/oder den Zeitpunkt und/oder die Dauer der Verdünnungsschritte in den Verfahrensabschnitten Reinigen, Zwischenspülen und Klarspülen als auch das Volumen der abzupumpenden bzw. wieder zugeführten Spülflüssigkeit in Abhängigkeit von dem Ergebnis zumindest einer Trübungsmessung der Spülflüssigkeit während zumindest eines der einzelnen Verfahrensabschnitte Reinigen, Zwischenspülen, Siebreinigen oder Klarspülen variabel einstellbar gestaltet wird.

Es ist dabei außerdem von Vorteil, wenn diese Einstellung in Abhängigkeit des Verschmutzungsgrades der Spülflüssigkeit durch Trübungsmessungen während zumindest eines der einzelnen Verfahrensabschnittes erfolgt, so dass eine Optimierung des Energie- und Wasserverbrauches erreicht wird.

Mit weiterem Vorteil wird während des Verfahrensabschnittes Vorspülen das eingestellte Spülgut im Wesentlichen mit kalter Spülflüssigkeit beaufschlagt, d. h. die Spülflüssigkeitstemperatur ist im Wesentlichen von der Temperatur des Wasserzulaufes abhängig und wird nicht durch Zuschalten vorgesehener Heizelemente im Geschirrspüler erwärmt. Im Gegensatz hierzu wird die Spülflüssigkeit zumindest in den Verfahrensabschnitten Reinigen und vorzugsweise auch im Klarspülen durch Zuschalten vorgesehener Heizmittel erwärmt. Alternativ zu vorstehender Verfahrensbeschreibung können diese Heizmittel auch zur Erwärmung der Spülflüssigkeit während des Zwischenspülens zumindest teilweise benutzt werden, so dass auch in diesem Verfahrensabschnitt das eingestellte Spülgut mit heißer Spülflüssigkeit beaufschlagt wird.

Die Gestaltung des Temperaturprofils ist in einem unteren Temperaturbereich im Wesentlichen durch die Temperatur des Wassers, des Zulaufes und in einem Oberbereich durch die Glaskorrosion bei ca. 65 °C begrenzt.

Ohne die vorstehend genannte Erfindung zu beschränken, kann das Temperaturprofil verschiedenartig gestaltet werden, so dass die Übergänge von kalt über lauwarm zu heiß über verschiedene zwischenstufen der Temperatur geführt wird.

Mit Vorteil wird eine Geschirrspülmaschine nach zumindest einem der vorstehend beschriebenen Verfahren betrieben. In einer weiteren Ausführungsform der Geschirrspülmaschine kann zumindest ein Auswahlmittel zur manuellen Programmauswahl nach einem erfindungsgemäßen Verfahren vorgesehen sein, das den Betrieb nach zumindest einem der vorgeschlagenen Verfahren ermöglicht. Die Auswahl durch den Benutzer kann aber auch indirekt durch den Grad der Verschmutzung des eingestellten Spülgutes erfolgen, so dass in Abhängigkeit zumindest einer Trübungsmessung eine geeignete Programmauswahl getroffen wird.

Die Erfindung wird im Folgenden anhand eines schematischen Programmablaufes gemäß einem Ausführungsbeispiel erläutert.

Dabei zeigen:
- - Fig. 1: ein Schema eines Verfahrensablaufes mit den spülflüssigkeitsführenden Verfahrensabschnitten Vorspülen mit einem Verdünnungsschritt, Reinigen, Klarspülen;
- - Fig. 2: ein Schema eines Verfahrensablaufes mit den flüssigkeitsführenden Verfahrensabschnitten Vorspülen mit zwei Verdünnungsschritten, Reinigen, Klarspülen;
- - Fig. 3: ein schematischer Verfahrensablauf mit den Verfahrensabschnitten Vorspülen mit zwei Verdünnungsschritten, Reinigen, Siebreinigen, Klarspülen; und
- - Fig. 4: ein Schema eines Verfahrensablaufes mit den flüssigkeitsführenden Verfahrensabschnitten Vorspülen mit einem Verdünnungsschritt, Reinigen, Zwischenspülen mit einem Verdünnungsschritt, Klarspülen

In Fig. 1 bis 4 sind jeweils Spülprogramme für den Betrieb einer Haushalt-Geschirrspülmaschine zum Zwecke der Reinigung eingestellten Spülgutes dargestellt.

In Fig. 1 ist auf der Ordinate die Zeit nicht maßstäblich aufgetragen, während auf der Abszisse zum einen das Spülflüssigkeitsvolumen und zum anderen die Temperatur nicht maßstäblich aufgetragen ist. Diese Achsenbezeichnungen sind auch für die Fig. 2 bis 4 gültig. Kurve A zeigt dabei den Verlauf des Volumens der im Spülbehälter des Geschirrspülers befindlichen Spülflüssigkeit. Zu dem zeitlichen Verlauf dieser Kurve A korrespondiert der Temperaturverlauf der Spülflüssigkeit über die Zeit, der in Kurve B dargestellt ist. Dieser ist im Wesentlichen durch die Temperatur der Spülflüssigkeit infolge von Aufheizen durch Zuschalten vorgesehener Heizmittel bestimmt, Temperaturänderungen infolge von Aufnahme und Abgabe gespeicherter Energie mit der Umgebung bzw. den Wärmekapazitäten des Geschirrspülers sind dabei nur tendenziell berücksichtigt. Zum Zeitpunkt t₀, dem Start des Spülprogrammes, wird zunächst Spülflüssigkeit einem Spülbehälter zugeführt bis ein vorgegebenes Volumen von ca. 4 1 zum Zeitpunkt t₁ erreicht ist. Dieses Spülflüssigkeitsvolumen wird bei einer Temperatur, die im Wesentlichen der Zulauftemperatur des Wassers entspricht, im Geschirrspüler umgewälzt, d. h. aus einem Sumpf über eine Zuleitung in Sprüharme gedrückt und von dort aus damit das Spülgut beaufschlagt. Zu einem Zeitpunkt t₂, der während des Vorspülens beliebig gewählt werden kann, beginnt das teilweise Abpumpen des Spülflüssigkeitsvolumens und damit ein Verdünnungsschritt. Das Spülflüssigkeitsvolumen ist zu einem Zeitpunkt t₃, dem Ende des Abpumpens, hälftig verringert und wird ab einem Zeitpunkt t₄ wieder auf das ursprünglich maximale Spülflüssigkeitsvolumen aufgefüllt, wobei dieser Zustand zu einem Zeitpunkt t₅ erreicht ist. Die Zeitabschnitte t₃ bis t₄ (wie auch t₇ bis t₈ und t₁₁ bis t₁₂) sind bezüglich des im Spülbehälter vorhandenen Spülflüssigkeitsvolumens Totzeiten, die durch den Zulaufweg des Wassers bzw. dem Befüllen von Vorratsgefäßen außerhalb des Spülbehälters mit Wasser entstehen.

Im Spülbehälter befindet sich ab dem Zeitpunkt t₅ nunmehr verunreinigte Spülflüssigkeit, die mit frischer Spülflüssigkeit im Zeitabschnitt t₄ bis t₅ verschnitten worden ist und durch ihre Verdünnung eine erhöhte Schmutzaufnahmekapazität aufweist, welche dem Reinigungsergebnis förderlich ist. Nach dem Verdünnungsschritt steht im Geschirrspüler wieder ein Volumen von ca. 4 l Spülflüssigkeit zur Umwälzung zur Verfügung. Nach dem Verdünnungsschritt, der von t₂ bis t₅ andauert, wird im Zeitabschnitt t₅ bis t₆ das Vorspülen noch einen gewissen Zeitraum fortgesetzt bis es mit dem vollständigen Abpumpen der Spülflüssigkeit, das zu einem Zeitpunkt t₆ beginnt und bei t₇ aufhört, beendet ist. Der Temperaturverlauf der Spülflüssigkeit ist während des Vorspülens hauptsächlich nur abhängig von der Wassertemperatur der Zuleitung und verläuft nahezu konstant. Nach dem Beenden des Vorspülens zum Zeitpunkt t₇ und einer nahezu spülflüssigkeitsfreien Zeit t₇ bis t₈ des Spülbehälters, wird nach einer Totzeit t₇ bis t₈ erneut frische Spülflüssigkeit mit einem maximalen Volumen von ca. 4 l in den Sumpf des Geschirrspülers im Zeitabschnitt t₈ bis t₉ für den Verfahrensabschnitt Reinigen zugeführt. Diese Spülflüssigkeit wird dabei von der Wasserzulauftemperatur auf ca. 45 bis 55°C aufgeheizt. Der Verfahrensabschnitt Reinigen wird beendet durch ein vollständiges Abpumpen, wobei durch Abpumpen der aufgeheizten Spülflüssigkeit in einem Zeitabschnitt t₁₀ bis t₁₁ eine Energieabsatz des gesamt Systems erfolgt und bei erneutem Auffüllen mit frischer Spülflüssigkeit in einem Abschnitt t₁₂ bis t₁₃, die Energieverluste des Gesamtsystems für das nachfolgende Klarspülen durch Energiezufuhr ausgeglichen werden muss. Die Temperatur der Spülflüssigkeit sinkt jedoch nicht auf die Zuleitungstemperatur ab, da im Teil des Spülflüssigkeitsvolumens, Vorratsgefäßen entnommen worden ist, in denen die Spülflüssigkeit bereits passiv aufgeheizt worden ist. Die auf ca. 55 bis 65°C aufgeheizte Spülflüssigkeit im Verfahrensabschnitt Klarspülen wird im Zeitabschnitt t₁₃ bis t₁₄ ebenfalls umgewälzt. Zu einem Zeitpunkt t₁₄ beginnt das Abpumpen und zu einem Zeitpunkt t₁₅ ist die benutzte Spülflüssigkeit aus dem Geschirrspüler entfernt. An die flüssigkeitsführenden Verfahrensabschnitte kann sich ein nicht spülflüssigkeitsführender Verfahrensabschnitt Trocknen anschließen, der hier nicht dargestellt ist. Die Dauer des Vorspülens beträgt ca. 10 bis 15 min, vorzugsweise 12 min, kann aber zwischen ca. 10 bis 20 min variieren, wobei dieser Verfahrensabschnitt deutlich länger andauern soll als herkömmliche Vorspülprogramme, die eine Dauer von ca. 4 bis 5 min aufweisen. Die Dauer des Verfahrensabschnittes Reinigen kann zwischen 20 und 60 min betragen und beträgt im Ausführungsbeispiel vorzugsweise ca. 50 min. Die Dauer des Verfahrensabschnittes Klarspülen variiert je nach Erreichen der maximal vorgesehenen Klarspültemperatur zwischen 10 und 25 min. Die Dauer der Verfahrensabschnitte Reinigen und Klarspülen ist nach oben zumindest durch die angestrebte Gesamtdauer des Spülprogrammes bzw. durch einen erwünschten maximalen Energieverbrauch begrenzt. Da für die Dauer des Vorspülens keine Energie zum Aufheizen der Spülflüssigkeit bereit gestellt werden muss, ist die Dauer des Vorspülens unter energetischen Gesichtspunkten fast beliebig wählbar, sie wird jedoch durch eine gewünschte Gesamtdauer des Spülprogrammes beschränkt.

Fig. 2 zeigt einen schematischen Verlauf eines Vorspülens, der zwei Verdünnungsschritte enthält, wobei das Schema des Flüssigkeitsvolumens der Kurve A und das Temperaturprofil der Kurve B, wie in Fig. 1 beschrieben dargestellt ist, wobei das Vorspülen von t₀ bis t₆ analog zu Fig. 1 verläuft, und nach einem ersten Verdünnungsschritt im Zeitabschnitt t₂ bis t₅ mit dem zweiten Verdünnungsschritt im Zeitraum t₆ bis t₉ bei t₈ beendet wird, wobei das Ende des zweiten Verdünnungsschrittes (t₈ bis t₉) in den Reinigungsabschnitt übergeht und hierdurch ein Teilvolumen der Spülflüssigkeit des Vorspülens abermalig verdünnt ist und im folgenden Verfahrensabschnitt Reinigen im Zeitabschnitt t₈ bis t₁₁ benutzt wird. Der Verfahrensabschnitt Reinigen wird durch ein vollständiges Abpumpen der Spülflüssigkeit im Zeitabschnitt t₁₀ bis t₁₁ zum Zeitpunkt t₁₁ beendet. Nach abermaligem Auffüllen der Spülflüssigkeit analog zu Fig. 1 im Zeitabschnitt t₁₂ bis t₁₃ befindet sich für das Klarspülen ca. 4 l Spülflüssigkeit zum Zeitpunkt t₁₃ im Geschirrspüler und wird auf ca. 55 bis 60 °C aufgeheizt. Durch ein vollständiges Abpumpen der dabei benutzten Spülflüssigkeit, das zum Zeitpunkt t₁₄ beginnt und zum Zeitpunkt t₁₅ beendet wird, ist im Geschirrspüler im Wesentlichen nur noch am Spülgut und Spülbehälter anhaftende Spülflüssigkeit vorhanden, die durch anschließendes, jedoch hier nicht dargestelltes, Trocknen entfernt wird.

Dadurch, dass der Verfahrensabschnitt Vorspülen durch einen Verdünnungsschritt in den Verfahrensabschnitt Reinigen übergeht, ist der Wasserverbrauch gegenüber dem Programmablauf nach Fig. 1 weiter verringert.

Fig. 3 zeigt ein Vorspülen gefolgt von einem Reinigen analog zu Fig. 2 im Zeitabschnitt t₀ bis t₁₁ . Nach der vollständigen Entleerung der Spülflüssigkeit zum Zeitpunkt t₁₁ erfolgt ein Zwischenschalten eines Verfahrensabschnittes zur Siebreinigung im Zeitabschnitt t₁₂ bis t₁₅. Hierbei wird Spülflüssigkeit dem Sumpf des Geschirrspülers im Zeitabschnitt t₁₂ bis t₁₃ zugeleitet, ohne dass dabei ein aktives Aufheizen der Spülflüssigkeit durch Zuschalten vorgesehener Heizmittel erfolgt. Das Auffüllen des Volumens der Spülflüssigkeit ist deutlich geringer als das maximal im Spülbehälter vorhandene Volumen während des Vorspülens, Reinigens und Klarspülens, und erfolgt, bis es das Niveau des obersten Siebes erreicht. Nach einer Verweildauer t₁₃ bis t₁₄ der in diesem Verfahrensabschnitt maximal vorhandenen Spülflüssigkeit im Sumpf, wobei die Verweildauer vorzugsweise kleiner als 2 min ist und ebenfalls deutlich kürzer ist als in den einzelnen Verfahrensabschnitte Vorspülen, Reinigen und Klarspülen, wird die Spülflüssigkeit vollständig im Zeitabschnitt t₁₄ bis t₁₅ abgepumpt. Durch das Ansteigen des Flüssigkeitsniveaus bis zum oberen Sieb im Zeitabschnitt t₁₂ bis t₁₃ werden Schmutzpartikel aufgeschwemmt bzw. diejenigen, die im Sieb hängen geblieben sind, werden beim Abpumpen (t₁₄ bis t₁₅) mitgerissen. Während des Programmabschnittes Siebreinigung ist die Umwälzpumpe im Zeitabschnitt t₁₂ bis t₁₅ nicht in Betrieb, so dass das Spülgut nicht mit Spülflüssigkeit beaufschlagt wird, und Spülflüssigkeitsreste vom Spülgut dem Sprüharm und insbesondere von der Decke und den Wänden des Spülbehälters abtropfen. Den Verfahrensabschnitt Siebreinigung folgt im Zeitpunkt t₁₆ ein erneutes Füllen des Sumpfes mit Spülflüssigkeit auf ca. 4 1, die erneut aufgeheizt und im Spülbehälter während des Klarspülens umgewälzt wird. Der Temperaturverlauf ähnelt bis am Ende des Abschnittes Reinigen denen der Fig. 1 und 2 und steigt infolge des Verbrauches an gespeicherter Energie während der ausschließlich passiven Beheizung im Zeitabschnitt t₁₂ bis t₁₅ während des Programmabschnittes Siebreinigung im darauf folgenden Programmabschnitt Klarspülen im Zeitabschnitt t₁₆ bis t₁₇ etwas flacher als in den entsprechenden Zeitabschnitte t₁₂ bis t₁₃ der Fig. 1, 2 an, so dass zum Erreichen einer Energie-Label-A-Zertifizierung bzgl. eines zum Zeitpunkt der Erfindung dort vorgeschriebenen maximal vorgegebenen Verbrauches von 1,05 kWh insgesamt innerhalb eines Normalspülprogrammes während der spülflüssigkeitsführenden Programmabschnitte der Verfahrensabschnitt Reinigen und Klarspülen deutlich kürzer gestaltet sein muss als in den Programmen nach Fig. 1 und 2, sofern dieselben maximalen Temperaturen im Reinigen und Klarspülen erreicht werden sollen.

Fig. 4 zeigt einen schematischen Programmablauf mit aufeinander folgenden Programmabschnitten Vorspülen mit einem Verdünnungsschritt, Reinigen, Zwischenspülen mit einem Verdünnungsschritt, Klarspülen. Dabei sind der Vorspül- und der Reinigungsabschnitt analog zu Fig. 1 im Zeitabschnitt t₀ bis t₁₁ gestaltet. Nach dem Abpumpen der im Verfahrensabschnitt Reinigen benutzten Spülflüssigkeit im Zeitabschnitt t₁₀ bis t₁₁ wird zum Zeitpunkt t₁₂ erneut Spülflüssigkeit dem Sumpf der Geschirrspülmaschine zugeführt, welche im Zeitabschnitt t₁₂ bis t₁₅ passiv im Spülbehälter aufgeheizt wird. Nach einer Teilentleerung im Zeitabschnitt t₁₄ bis t₁₅ am Ende dieses Verfahrensabschnittes erfolgt im Übergang zum Verfahrensabschnitt Klarspülen ein erneutes Auffüllen der Spülflüssigkeit im Zeitabschnitt t₁₆ bis t₁₇, so dass nach einem erneuten Verdünnungsschritt im Zeitabschnitt t₁₄ bis t₁₇ ein Teilvolumen der während des Zwischenspülens benutzten Spülflüssigkeit im folgenden Klarspülgang wieder verwendet wird, welche mit frischer Spülflüssigkeit verdünnt ist. Der Verdünnungsschritt ist als Alternative gestrichelt dargestellt, ob er ausgeführt wird, kann durch zumindest ein Ergebnis einer Trübungsmessung bestimmt werden. Aus energetischer Sicht zum Erreichen einer Energielabel-A-Zertifizierung verkürzt der Programmabschnitt Zwischenspülen die Dauer der Programmabschnitte Reinigen und Klarspülen, da zum einen dem Geschirrspüler zugeführte Energie während des Programmabschnittes Reinigen mit der vollständig abgepumpten Spülflüssigkeit am Ende dieses Verfahrensabschnittes dem System des Geschirrspülers verloren geht und die gespeicherte Energie zur passiven Aufheizung der Spülflüssigkeit im Verfahrensabschnitt Zwischenspülen nahezu aufgebraucht wird. Mit der Teilentleerung am Ende des Verfahrensabschnittes Zwischenspülen geht dem System zugeführte Energie während des Programmabschnittes Reinigen weiterhin verloren. Das frisch zugeführte Teilvolumen an Spülflüssigkeit muss während des Klarspülens erneut aufgeheizt werden. In dem Temperaturverlauf in Kurve B ist der Übergang des Verdünnungsschrittes zwischen dem Zwischenspülen und Klarspülen gestrichelt dargestellt und in derselben Kurve einem Energieverlauf ohne Verdünnungsschritt, welcher voll ausgezogen dargestellt ist, gegenübergestellt. Aus diesem ist erkennbar, dass unter energetischen Gesichtspunkten ein zusätzlicher Verdünnungsschritt und ein zwischengeschalteter passiv aufzuheizender Verfahrensabschnitt Zwischenspülen zwischen zwei Verfahrensabschnitten mit heißer Spülflüssigkeit ungünstig ist. Denn die abgeführte und die den Wärmekapazitäten des Geschirrspülers entnommene Energie während des Zwischenspülens fehlt im zweiten Verfahrensabschnitt Klarspülen zum Aufheizen der Spülflüssigkeit und muss zugeführt werden. Die Verfahrensführung mit Zwischenspülen und zusätzlichen Verdünnungsschritten ist somit ein Kompromiss zum Erreichen eines verbesserten Spülergebnisses wobei gleichzeitig Energie- und Wasserverbrauch besser aufeinander abgestimmt sind. Das Zwischenspülen verhindert chemische Rückstände aus dem Programmabschnitt Reinigen, die Verdünnungsschritte senken den Wasserverbrauch gegenüber vollständigen Wasserwechseln. Um auch den jeweils aktuell vorhandenen Verschmutzungsgrad der Spülflüssigkeit, der stark unterschiedlich sein kann, zu berücksichtigen, wird in Abhängigkeit des Ergebnisses mindestens einer Trübungsmessung der Spülflüssigkeit das ggf. abzupumpende und neu aufzufüllende Volumen an Spülflüssigkeit bestimmt. Bei geringer Trübung kann alternativ auf einen oder alle Verdünnungsschritte verzichtet werden. Aufgrund des verringerten Wasserverbrauches sinkt dann der Energieverbrauch bei ansonsten gleichen Verfahrensparametern. Die Dauer des Zwischenspülens und Klarspülens liegt insbesondere in Abhängigkeit des Durchführens eines Verdünnungsschrittes zwischen ca. 10 bis 35 min.

Ohne die Erfindung zu beschränken ist denkbar, die Verdünnungsschritte zumindest ohne vorheriges Abpumpen eines Teilvolumens durchzuführen, so dass sich kurzfristig mehr als ca. 4 l Spülflüssigkeit im Geschirrspüler befindet. Ferner ist die Anzahl der Verdünnungsschritte in jedem flüssigkeitsführenden Verfahrensabschnitt variabel, besonders zwischen zwei Verfahrensabschnitten, die heiße Spülflüssigkeit führen, ist ein Verdünnungsschritt energetisch und hinsichtlich des Wasserverbrauches günstiger als ein vollständiges Abpumpen und Wiederauffüllen mit Spülflüssigkeit, jedoch kann hierunter das Reinigungsergebnis leiden, so dass in Abhängigkeit von zumindest einer Trübungsmessung während des Verfahrensabschnittes Reinigen der weitere Verfahrensablauf zur Optimierung des Energie- und Wasserverbrauches bei einem akzeptablen Spülergebnis gestaltet werden kann. Sofern die Verfahrensabschnitte Reinigen und Klarspülen hinsichtlich dem Erreichen eine Energie-Label-A-Zertifizierung bei oben genannten maximalen Temperaturen während der einzelnen Verfahrensabschnitte entsprechend kurz vorgesehen sind, kann zwischen diesen neben einem Zwischenspülen auch ein Programmabschnitt zur Siebreinigung geschaltet sein. Die Abfolge der Programmabschnitte Siebreinigen und Zwischenspülen kann dabei vertauscht werden, im Falle des Vorhandenseins sehr großer Verunreinigungen können diese Programmabschnitte ganz oder teilweise in unterschiedlichster Abfolge wiederholt werden. Ferner ist ein Impulsspülen zumindest im Programmabschnitt Zwischenspülen möglich. Auch die Verwendung von 3inl-Kombinationspräparaten ist möglich. Auf die parallelen Anmeldungen P-10073, Titel "Verfahren zum Betreiben einer Geschirrspülmaschine" vom 16.05.2002 und P-10078, Titel "Geschirrspülmaschine und Verfahren zum Betreiben einer Geschirrspülmaschine bei Verwendung von einem Kombinationspräparat mit mehreren Wirkstoffen" vom 16.05.2002 wird zur Anpassung der Programmgestaltung dieser Anmeldung verwiesen.

## Patentansprüche

1. Verfahren zum Betreiben einer Geschirrspülmaschine zum Zwecke der Reinigung eingestellten Spülgutes, wobei das Verfahren mehrere flüssigkeitsführende Verfahrensabschnitte, zumindest einen flüssigkeitsführenden Verfahrensabschnitt Vorspülen umfasst, wobei während des Verfahrensabschnittes Vorspülen zumindest ein Verdünnungsschritt vorgesehen ist, bei dem einem verschmutzten Spülflüssigkeitsvolumen frische Spülflüssigkeit zugeführt wird, **dadurch gekennzeichnet, dass** der Benutzer das Spülprogramm in Abhängigkeit des Verschmutzungsgrades des eingestellten Geschirrs auswählt, wobei
- mehrere Verdünnungsschritte während des Verfahrensabschnittes Vorspülen durchgeführt werden und der Verfahrensabschnitt Vorspülen durch einen Verdünnungsschritt beendet wird oder
- der Verfahrensabschnitt Vorspülen durch einen Verdünnungsschritt beendet wird.

2. Verfahren zum Betreiben einer Geschirrspülmaschine zum Zwecke der Reinigung eingestellten Spülgutes, wobei das Verfahren mehrere flüssigkeitsführende Verfahrensabschnitte, zumindest einen flüssigkeitsführenden Verfahrensabschnitt Vorspülen umfasst, wobei während des Verfahrensabschnittes Vorspülen zumindest ein Verdünnungsschritt vorgesehen ist, bei dem einem verschmutzten Spülflüssigkeitsvolumen frische Spülflüssigkeit zugeführt wird, insbesondere nach Anspruch 1, **dadurch gekennzeichnet, dass** der Benutzer das Spülprogramm in Abhängigkeit des Verschmutzungsgrades des eingestellten Geschirrs auswählt, wobei vor und/oder während des Zuführens frischer Spülflüssigkeit ein Teilvolumen verschmutzter Spülflüssigkeit abgepumpt wird, wobei die Bestimmung des bei den Verdünnungsschritten ausgetauschten Spülflüssigkeitsvolumens in Abhängigkeit ermittelter Messergebnisse einer oder mehrerer Trübungsmessungen der Spülflüssigkeit erfolgt,
und dass mehrere Verdünnungsschritte während des Verfahrensabschnittes Vorspülen durchgeführt werden, wobei die Anzahl und/oder die Dauer und/oder der Zeitpunkt der vorgesehenen Verdünnungsschritte in Abhängigkeit ermittelter Messergebnisse der Trübung der Spülflüssigkeit während des Verfahrensabschnittes Vorspülen variabel eingestellt werden.

3. Verfahren zum Betreiben einer Geschirrspülmaschine zum Zwecke der Reinigung eingestellten Spülgutes, wobei das Verfahren mehrere flüssigkeitsführende Verfahrensabschnitte, zumindest einen flüssigkeitsführenden Verfahrensabschnitt Vorspülen umfasst, wobei während des Verfahrensabschnittes Vorspülen zumindest ein Verdünnungsschritt vorgesehen ist, bei dem einem verschmutzten Spülflüssigkeitsvolumen frische Spülflüssigkeit zugeführt wird, insbesondere nach Anspruch 1 oder 2, **dadurch gekennzeichnet, dass** der Benutzer das Spülprogramm in Abhängigkeit des Verschmutzungsgrades des eingestellten Geschirrs auswählt, und dass zumindest ein weiterer flüssigkeitsführender Verfahrensabschnitt zwischen den Verfahrensabschnitten Reinigen und Klarspülen vorgesehen ist, vorzugsweise ein Verfahrensabschnitt Siebreinigung und/oder Zwischenspülen, wobei nach einer teilweisen Entleerung der Spülflüssigkeit am Ende des Verfahrensabschnittes Reinigen eine Zufuhr von Spülflüssigkeit erfolgt.

4. Verfahren zum Betreiben einer Geschirrspülmaschine nach einem der Ansprüche 1 bis 3, **dadurch gekennzeichnet, dass** während des Verfahrensabschnittes Vorspülen zumindest ein Verdünnungsschritt vorgesehen ist, bei dem einem verschmutzten Spülflüssigkeitsvolumen frische Spülflüssigkeit zugeführt wird, wobei das Spülprogramm programmgesteuert in Abhängigkeit verschiedener Messparameter, die in Tabellen in einem Mikroprozessor einer Steuereinrichtung hinterlegt sind, abläuft.

5. Verfahren zum Betreiben einer Geschirrspülmaschine nach einem der Ansprüche 1 bis 4, **dadurch gekennzeichnet, dass** vor und/oder während des Zuführens frischer Spülflüssigkeit ein Teilvolumen verschmutzter Spülflüssigkeit abgepumpt wird.

6. Verfahren zum Betreiben einer Geschirrspülmaschine nach einem der Ansprüche 1 bis 5, **dadurch gekennzeichnet, dass** das Volumen der Spülflüssigkeit, die während des Verdünnungsschrittes im Verfahrensabschnitt Vorspülen zugeführt wird, genauso groß ist wie das Volumen der Spülflüssigkeit, die vorher und/oder gleichzeitig teilweise abgepumpt wurde.

7. Verfahren zum Betreiben einer Geschirrspülmaschine nach zumindest einem der vorhergehenden Ansprüche, **dadurch gekennzeichnet, dass** der Verfahrensabschnitt Vorspülen in seiner Dauer variabel eingestellt wird und/oder zumindest länger als 12 Minuten andauert.

8. Verfahren zum Betreiben einer Geschirrspülmaschine, insbesondere nach zumindest einem der Ansprüche 1 bis 7, **dadurch gekennzeichnet, dass** zumindest ein weiterer flüssigkeitsführender Verfahrensabschnitt zwischen den Verfahrensabschnitten Reinigen und Klarspülen vorgesehen ist, vorzugsweise ein Verfahrensabschnitt Siebreinigung und/oder Zwischenspülen, wobei nach einer teilweisen Entleerung der Spülflüssigkeit am Ende des Verfahrensabschnittes Reinigen eine Zufuhr von Spülflüssigkeit erfolgt.

9. Verfahren zum Betreiben einer Geschirrspülmaschine nach Anspruch 8, **dadurch gekennzeichnet, dass** im Verfahrensabschnitt Siebreinigen die Spülflüssigkeit während ihres Verbleibens im Geschirrspüler nicht umgewälzt wird und nach einer variabel oder fest einstellbaren Verweildauer vor dem folgenden Verfahrensabschnitt vollständig oder teilweise abgepumpt wird.

10. Verfahren zum Betreiben einer Geschirrspülmaschine nach Anspruch 8 oder 9, **dadurch gekennzeichnet, dass** die Verfahrensabschnitte Reinigen und Klarspülen länger andauern als der Verfahrensabschnitt Siebreinigung.

11. Verfahren zum Betreiben einer Geschirrspülmaschine nach zumindest einem der Ansprüche 8 bis 10, **dadurch gekennzeichnet, dass** im Verfahrensabschnitt Siebreinigen das zugeführte Volumen an Spülflüssigkeit geringer ist als das jeweils maximal vorhandene Volumen der Spülflüssigkeit im Geschirrspüler während des Verfahrensabschnittes Reinigen und/oder Klarspülen.

12. Verfahren zum Betreiben einer Geschirrspülmaschine nach zumindest einem der Ansprüche 8 bis 11, **dadurch gekennzeichnet, dass** zwischen die flüssigkeitsführenden Verfahrensabschnitte Reinigen und Klarspülen zwei zusätzliche flüssigkeitsführende Verfahrensschnitte Siebreinigen und Zwischenspülen geschaltet werden, wobei zumindest einer dieser Verfahrensabschnitte einen Verdünnungsschritt vorzugsweise am Verfahrensabschnittsende aufweist.

13. Verfahren zum Betreiben einer Geschirrspülmaschine nach Anspruch 12, **dadurch gekennzeichnet, dass** die Anzahl und/oder der Zeitpunkt und/oder die Dauer der Verdünnungsschritte zumindest in einem der Verfahrensabschnitte Reinigen, Siebreinigen, Zwischenspülen und Klarspülen und/oder das Volumen der abzupumpenden bzw. wieder aufzufüllenden Spülflüssigkeit in Abhängigkeit von dem Ergebnis zumindest einer Trübungsmessung der Spülflüssigkeit zumindest während eines der jeweiligen Verfahrensabschnitte Reinigen, Zwischenspülen oder Klarspülen variabel eingestellt wird.

14. Verfahren zum Betreiben einer Geschirrspülmaschine nach zumindest einem der vorhergehenden Ansprüche, **dadurch gekennzeichnet, dass** während des Verfahrensabschnittes Vorspülen das eingestellte Spülgut im Wesentlichen mit kalter, im Verfahrensabschnitt Zwischenspülen mit lauwarmer und im Verfahrensabschnitt Reinigen und Klarspülen im Wesentlichen mit heißer Spülflüssigkeit beaufschlagt wird.

15. Geschirrspülmaschine, die mit einem Verfahren nach zumindest einem der Ansprüche 1 bis 14 betreibbar ist.

16. Geschirrspülmaschine nach Anspruch 15, **dadurch gekennzeichnet, dass** zumindest ein Mittel zur manuellen Verfahrensauswahl zum Betrieb der Geschirrspülmaschine durch den Benutzer vorgesehen ist.

## Claims

1. Method of operating a dishwasher for the purpose of cleaning articles disposed therein, the method comprising plural liquid-conducting cycles, at least one liquid-conducting cycle being a pre-rinse, in which case during the pre-rinse cycle at least one dilution stage is provided, in which fresh washing liquid is added to a dirty volume of washing liquid, **characterised in that** the user selects the washing programme according to the degree of dirtiness of the tableware placed in the dishwasher, wherein
- plural dilution stages are carried out during the pre-rinse cycle and the pre-rinse cycle ends with a dilution stage or
- the pre-rinse cycle ends with a dilution stage.

2. Method of operating a dishwasher for the purpose of cleaning articles disposed therein, the method comprising plural liquid-conducting cycles, at least one liquid-conducting cycle being a pre-rinse, in which case during the pre-rinse cycle at least one dilution stage is provided, in which fresh washing liquid is added to a dirty volume of washing liquid, in particular according to claim 1, **characterised in that** the user selects the washing programme according to the degree of dirtiness of the tableware placed in the dishwasher, in which case before and/or during the addition of fresh washing liquid a partial volume of dirty washing liquid is pumped out, the volume of washing liquid which is exchanged in the dilution stages being determined according to the measurement results of one or more cloudiness measurements of the washing liquid, and **in that** plural dilution stages are carried out during the pre-rinse cycle, the number and/or duration and/or moment of the dilution stages provided being set in a variable manner according to measurement results of the cloudiness of the washing liquid during the pre-rinse cycle.

3. Method of operating a dishwasher for the purpose of cleaning articles disposed therein, the method comprising plural liquid-conducting cycles, at least one liquid-conducting cycle being a pre-rinse, in which case during the pre-rinse cycle at least one dilution stage is provided, in which fresh washing liquid is added to a dirty volume of washing liquid, in particular according to claim 1 or 2, **characterised in that** the user selects the washing programme according to the degree of dirtiness of the tableware placed in the dishwasher, and **in that** at least one further liquid-conducting cycle is provided between the cleaning and final rinse cycles, preferably a filter-cleaning cycle and/or intermediate rinse, in which case after partial evacuation of the washing liquid at the end of the cleaning cycle, washing liquid is added.

4. Method of operating a dishwasher according to one of claims 1 or 3, **characterised in that** during the pre-rinse cycle, at least one dilution stage is provided, in which fresh washing liquid is added to a volume of dirty washing liquid, the washing programme running in a programme-controlled manner according to various measuring parameters which are stored in tables in a microprocessor of a control device.

5. Method of operating a dishwasher according to one of claims 1 to 4, **characterised in that** before and/or during the supply of fresh washing liquid, a partial volume of dirty washing liquid is pumped out.

6. Method of operating a dishwasher according to one of claims 1 to 5, **characterised in that** the volume of washing liquid which is added during the dilution stage in the pre-rinse cycle is exactly equal to the volume of washing liquid which has previously been partially pumped out and/or is being pumped out simultaneously.

7. Method of operating a dishwasher according to at least one of the preceding claims, **characterised in that** the pre-rinse cycle duration is set in a variable manner and/or lasts at least longer than 12 minutes.

8. Method of operating a dishwasher, in particular according to at least one of claims 1 to 7, **characterised in that** at least one further liquid-conducting cycle is provided between the cleaning and final rinse cycles, preferably a filter-cleaning and/or intermediate rinse cycle, in which case after partial evacuation of the washing liquid at the end of the cleaning cycle, washing liquid is added.

9. Method of operating a dishwasher according to claim 8, **characterised in that** in the filter-cleaning cycle the washing liquid is not circulated while it remains in the dishwasher and, after a variably or fixedly adjustable dwell time, is pumped out completely or partially before the subsequent cycle.

10. Method of operating a dishwasher according to claim 8 or 9, **characterised in that** the cleaning and final rinse cycles last longer than the filter-cleaning cycle.

11. Method of operating a dishwasher according to at least one of claims 8 to 10, **characterised in that** in the filter-cleaning cycle the volume of washing liquid added is smaller than the respective maximum available volume of the washing liquid in the dishwasher during the cleaning and/or final rinse cycle.

12. Method of operating a dishwasher according to at least one of claims 8 to 11, **characterised in that** between the liquid-conducting cleaning and final rinse cycles, two additional liquid-conducting cycles, namely filter-cleaning and intermediate rinse are added, at least one of these cycles comprising a dilution stage, preferably at the end of the cycle.

13. Method of operating a dishwasher according to claim 12, **characterised in that** the number and/or moment and/or duration of the dilution stages is variably adjusted at least in one of the cycles including cleaning, filter-cleaning, intermediate rinse and final rinse and/or the volume of the washing liquid to be pumped out and refilled is variably adjusted according to the result of at least one cloudiness measurement of the washing liquid at least during one of the respective cycles including cleaning, intermediate rinse or final rinse.

14. Method of operating a dishwasher according to at least one of the preceding claims, **characterised in that** during the pre-rinse cycle the articles placed in the dishwasher are sprayed substantially with cold washing liquid, in the intermediate rinse cycle with lukewarm washing liquid, and in the cleaning and final rinse cycle substantially with hot washing liquid.

15. Dishwasher which may be operated with a method according to at least one of claims 1 to 14.

16. Dishwasher according to claim 15, **characterised in that** at least one means is provided for the manual selection of a method of operating the dishwasher by the user.

## Revendications

1. Procédé de fonctionnement d'un lave-vaisselle destiné au lavage de pièces rangées à l'intérieur, le procédé comportant plusieurs cycles avec injection de liquide, dont au moins un cycle de prélavage avec injection de liquide, pendant le cycle de prélavage, au moins une opération de dilution étant prévue, au cours de laquelle du liquide de lavage propre est ajouté à un volume de liquide de lavage sale, **caractérisé en ce que** l'utilisateur sélectionne le programme de lavage selon le degré d'encrassement de la vaisselle rangée,
- plusieurs opérations de dilution étant effectuées pendant le cycle de prélavage et le cycle de prélavage se terminant par une opération de dilution ou
- le cycle de prélavage se terminant par une opération de dilution.

2. Procédé de fonctionnement d'un lave-vaisselle destiné au lavage de pièces rangées à l'intérieur, le procédé comportant plusieurs cycles avec injection de liquide, dont au moins un cycle de prélavage avec injection de liquide, pendant le cycle de prélavage, au moins une opération de dilution étant prévue, au cours de laquelle du liquide de lavage propre est ajouté à un volume de liquide de lavage sale, en particulier selon la revendication 1, **caractérisé en ce que** l'utilisateur sélectionne le programme de lavage selon le degré d'encrassement de la vaisselle rangée, avant et/ou pendant l'apport de liquide de lavage propre, une partie du volume de liquide de lavage sale étant pompé, la détermination du volume de liquide de lavage remplacé au cours des opérations de dilution étant fonction des résultats obtenus par une ou plusieurs mesures du trouble du liquide de lavage et **en ce que** plusieurs opérations de dilution sont effectuées pendant le cycle de prélavage, le nombre et/ou la durée et/ou le moment de l'opération de dilution en fonction des résultats obtenus par une ou plusieurs mesures du trouble du liquide de lavage, pendant le cycle de prélavage étant à réglage variable.

3. Procédé de fonctionnement d'un lave-vaisselle destiné au lavage de pièces rangées à l'intérieur, le procédé comportant plusieurs cycles avec injection de liquide, au moins un cycle de prélavage avec injection de liquide, pendant le cycle de prélavage, au moins une opération de dilution étant prévue, au cours de laquelle du liquide de lavage propre est ajouté à un volume de liquide de lavage sale, en particulier selon une des revendications 1 ou 2, **caractérisé en ce que** l'utilisateur sélectionne le programme de lavage selon le degré d'encrassement de la vaisselle rangée et **en ce qu'**au moins un autre cycle avec injection de liquide est prévu entre les cycles de lavage et de rinçage, de préférence un cycle de nettoyage du filtre et/ou de rinçage intermédiaire, un apport de liquide de lavage étant effectué à la fin du cycle de lavage, après évacuation partielle du liquide de lavage.

4. Procédé de fonctionnement d'un lave-vaisselle selon l'une des revendications 1 à 3, **caractérisé en ce que** pendant le cycle de prélavage, au moins une opération de dilution est prévue, au cours de laquelle du liquide de lavage propre est ajouté à un volume de liquide de lavage sale, le programme de lavage étant piloté par programme en fonction de différents paramètres de mesure, enregistrés dans des tableaux, dans le microprocesseur d'un dispositif de commande.

5. Procédé de fonctionnement d'un lave-vaisselle selon l'une des revendications 1 à 4, **caractérisé en ce que** avant et/ou pendant l'apport de liquide de lavage propre, un volume partiel de liquide de lavage sale est pompé.

6. Procédé de fonctionnement d'un lave-vaisselle selon l'une des revendications 1 à 5, **caractérisé en ce que** le volume du liquide de lavage ajouté pendant l'opération de dilution durant le cycle de prélavage, est exactement égal au volume partiel de liquide de lavage pompé avant et/ou simultanément.

7. Procédé de fonctionnement d'un lave-vaisselle selon au moins l'une des revendications précédentes, **caractérisé en ce que** la durée du cycle de prélavage est à réglage variable et/ou dure au moins plus de 12 minutes.

8. Procédé de fonctionnement d'un lave-vaisselle, notamment selon au moins l'une des revendications 1 à 7, **caractérisé en ce qu'**au moins un autre cycle avec injection de liquide est prévu entre les cycles de lavage et de rinçage, de préférence un cycle de nettoyage du filtre et/ou de rinçage intermédiaire, un apport de liquide de lavage étant effectué à la fin du cycle de lavage, après évacuation partielle du liquide de lavage.

9. Procédé de fonctionnement d'un lave-vaisselle selon la revendication 8, **caractérisé en ce que** pendant le cycle de nettoyage du filtre, le liquide de lavage n'est pas brassé pendant qu'il demeure dans le lave-vaisselle et **en ce qu'**au terme de séjour d'une durée à réglage fixe ou variable, il est pompé entièrement ou partiellement avant le cycle suivant.

10. Procédé de fonctionnement d'un lave-vaisselle selon l'une des revendications 8 ou 9, **caractérisé en ce que** les cycles de lavage et de rinçage sont plus longs que le cycle de nettoyage du filtre.

11. Procédé de fonctionnement d'un lave-vaisselle selon au moins l'une des revendications 8 à 10, **caractérisé en ce que** pendant le cycle de nettoyage du filtre, le volume de liquide de lavage ajouté est plus faible que le volume maximal de liquide de lavage contenu dans le lave-vaisselle pendant le cycle de lavage et/ou de rinçage.

12. Procédé de fonctionnement d'un lave-vaisselle selon au moins l'une des revendications 8 à 11, **caractérisé** 'en ce qu'entre les cycles de lavage et de rinçage avec injection de liquide, deux cycles supplémentaires de nettoyage du filtre et de rinçage intermédiaire sont lancés, au moins l'un de ces cycles comportant une opération de dilution, de préférence à la fin du cycle.

13. Procédé de fonctionnement d'un lave-vaisselle selon la revendication 12, **caractérisé en ce que** sont à réglage variable le nombre, et/ou le moment, et/ou la durée de l'opération de dilution, au moins dans l'un des cycles de lavage, nettoyage du filtre, rinçage intermédiaire et rinçage, et/ou le volume de liquide de lavage à pomper ou à remplir à nouveau, en fonction du résultat d'au moins une mesure du trouble du liquide de lavage, au moins pendant l'un de chacun des cycles respectifs de lavage, rinçage intermédiaire ou rinçage.

14. Procédé de fonctionnement d'un lave-vaisselle selon au moins l'une des revendications précédentes, **caractérisé en ce que** les pièces à laver sont essentiellement alimentées en liquide de lavage froid pendant le cycle de prélavage, tiède pendant le cycle de rinçage intermédiaire et chaud pendant le cycle de lavage et de rinçage.

15. Lave-vaisselle que l'on peut faire fonctionner à l'aide d'un procédé selon au moins l'une des revendications 1 à 14.

16. Lave-vaisselle selon la revendication 15, **caractérisé en ce qu'**au moins un moyen de sélection manuelle du procédé est prévu pour la mise en fonctionnement du lave-vaisselle par l'utilisateur.
